# EUROPÄISCHE PATENTSCHRIFT

(11) **EP 0 489 027 B1**
(45) Veröffentlichungstag und Bekanntmachung des Hinweises auf die Patenterteilung: **27.10.1993**
(21) Anmeldenummer: 90910709.6
(22) Anmeldetag: 06.07.1990
(51) Int. Cl.: B26F 1/36

(54) **BRIEFLOCHER MIT ANSCHLAGSCHIENE**
HOLE PUNCH WITH POSITIONING RAIL
PERFORATEUR DE DOCUMENTS AVEC RAIL DE POSITIONNEMENT

(30) Priorität: 21.08.1989 DE 3927501
(43) Veröffentlichungstag der Anmeldung: 10.06.1992
(73) Patentinhaber: Louis Leitz KG, D-70469 Stuttgart (DE)
(72) Erfinder: Pflugfelder, Theodor, D-71106 Magstadt (DE); Hauff, Siegfried, D-73230 Kirchheim/Teck (DE); Würthner, Roland, D-70329 Stuttgart (DE)
(74) Vertreter: Wolf, Eckhard, Dr.-Ing.
(86) Internationale Anmeldenummer: EP9001095
(87) Internationale Veröffentlichungsnummer: WO9102636

(56) Entgegenhaltungen:
- DE-A- 3 740 425
- GB-A- 581 433

## Beschreibung

Die Erfindung betrifft einen Brieflocher mit einem als Schnitzelwanne ausgebildeten Bodenteil aus biegsamem Kunststoffmaterial und einer gegenüber dem Bodenteil verschiebbar angeordneten, einen stirnseitigen Anschlag für das zu lochende Schriftgut aufweisenden, in unterschiedlichen Stellungen federnd verrastbaren Anschlagschiene.

Bei Brieflochern dieser Art werden die als Auflagefläche für den Locher dienenden Schnitzelwannen zum Entleeren vom Locherunterteil abgelöst oder teilweise abgeklappt. Um das Ablösen bzw. Abklappen der Schnitzelwanne zu erleichtern und um zu gewährleisten, daß der Brieflocher möglichst rutschfest auf seiner Unterlage aufliegt ist das Bodenteil aus relativ weichem und nachgiebigem Kunststoffmaterial ausgebildet.

Bei einem bekannten Brieflocher dieser Art (DE-A-3740425) ist die Anschlagschiene unmittelbar in einem beidseitig offenen Rechteckkanal des Bodenteils geführt und greift mit angeformten Rastnocken in entsprechende Rastvertiefungen an den Querwänden des Rechteckkanals ein. Es hat sich jedoch gezeigt, daß bedingt durch eine unterschiedliche Aussteifung des Rechteckkanals die biegsamen Querwände beim Vorbeigleiten der Rastnocken zwischen den einzelnen Rastvertiefungen ungleichmäßig nachgeben und daher dem Verschieben der Anschlagschiene unterschiedlich große Widerstände entgegensetzen. Da zudem die Rastnocken im weichen Kunststoffmaterial der Querwände nicht hörbar und insbesondere beim schnellen Verschieben der Anschlagschiene auch nicht spürbar in die Rastvertiefungen einrasten besteht bei unaufmerksamer Bedienung die Gefahr, die Anschlagschiene über die vorgeschriebene Rastposition hinaus zu verschieben und dadurch das Papier an der falschen Stelle zu lochen.

Der Erfindung liegt daher die Aufgabe zugrunde, den bekannten Brieflocher dahingehend zu verbessern, daß in allen Rastpositionen eine gleichmäßige und spürbare Verrastung der Anschlagschiene gewährleistet ist.

Zur Lösung dieser Aufgabe werden die im Kennzeichenteil des Anspruchs 1 angegebenen Merkmale vorgeschlagen. Weitere vorteilhafte Ausgestaltungen und Weiterbildungen der Erfindung ergeben sich aus den abhängigen Ansprüchen.

Der Erfindung liegt der Gedanke zugrunde, die Rastverbindungen zwischen Anschlagschiene und Bodenteil durch geeignete Materialpaarung oder konstruktive Ausbildung im Rastbereich gleichmäßig stark und leichter spürbar zu machen, ohne jedoch dabei die Rutschfestigkeit der Auflagefläche und die Lösbarkeit des Bodenteils zu beeinträchtigen. Erfindungsgemäß ist dazu die Anschlagschiene in einem in eine Ausnehmung des Bodenteils einführbaren und in der Ausnehmung unverschiebbar verankerbaren Raststück geführt und in unterschiedlichen Stellungen mit dem Raststück verrastbar.

Um den Abrieb zwischen Anschlagschiene und Raststück zu verringern und damit die Lebensdauer der Anschlagschiene und des Raststücks zu erhöhen, sind das Raststück und die Anschlagschiene vorteilhafterweise aus unterschiedlich harten, gegenüber dem Kunststoffmaterial des Bodenteils härteren Kunststoffmaterialien hergestellt. Zweckmäßig besteht das Raststück aus einem gegenüber dem Kunststoffmaterial der Anschlagschiene härteren Kunststoffmaterial. Als bevorzugte Materialpaarung wird für das Raststück Polyoxymethylen (POM) und für die Anschlagschiene ein modifiziertes Polystyrol gewählt.

Gemäß einer vorteilhaften Ausgestaltung der Erfindung liegt die im Raststück verrastete, im Querschnitt U-förmige Anschlagschiene mit den Unterkanten ihrer Seitenwände gegen den Boden des im Querschnitt U-förmigen Raststücks und mit den Außenflächen ihrer Seitenwände gegen die Innenflächen der Raststückseitenwände an. Eine bevorzugte Ausgestaltung der Erfindung sieht vor, daß die Seitenwände des Raststücks je eine quer zur Seitenwandfläche elastisch verformbare, durch einen langgestreckten Durchbruch vom Boden des Raststücks getrennte Materialbrücke mit einem auf der Innenfläche der Materialbrücke angeformten Rastnocken aufweisen. Der Durchbruch ist zweckmäßig nach außen hin durch die bis zur Unterseite des Raststückbodens verlängerte Innenfläche der Seitenwand begrenzt. Die Anordnung der Rastnocken auf einer Materialbrücke ermöglicht bei gegebener Materialpaarung von Anschlagschiene und Raststück durch Variation der Durchbruchlänge die Optimierung der Federkraft bzw. der Elastizität der Rastverbindung.

Vorteilhafterweise weisen die Seitenwände der Anschlagschiene auf ihren Außenflächen Rastvertiefungen für den Eingriff der auf den Materialbrücken des Raststücks angeformten Rastnocken auf.

Das Raststück weist gemäß einer weiteren bevorzugten Ausgestaltung der Erfindung an seiner dem Anschlag der Anschlagschiene zugewandten äußeren Stirnseite zwei über die Außenfläche der Raststückseitenwände überstehende Schultern auf, die zusammen mit mindestens einem über die Unterseite des Raststückbodens überstehenden, mit einer Schrägfläche und einer steilen Rückflanke versehenen Rastvorsprung eine spielfreie Verankerung im Bodenteil gewährleisten. Im montierten Zustand liegt das Raststück zweckmäßig mit der Rückflanke des Rastvorsprungs gegen eine Aussparungskante im Bodenteil und mit den Schultern gegen eine Außenwand des Bodenteils an.

Gemäß einer weiteren vorteilhaften Ausgestaltung der Erfindung wird der gegen die Aussparungskante im Bodenteil anliegende Rastvorsprung durch mindestens je einen im Bereich des Rastvorsprungs über die Oberkante der Raststückseitenwände überstehenden, bei verankertem Raststück gegen eine Materialbrücke des Bodenteils anliegenden Stütznocken in seiner Lage gehalten.

Um ein Einquetschen der Finger zwischen Anschlag und Brieflocher beim Einschieben der Anschlagschiene zu vermeiden ist auf der Oberseite des Raststückbodens ein Anschlagnocken angeformt, der beim Einrasten der Rastnocken in die anschlagseitig ersten Rastvertiefungen der Anschlagschiene von innen her gegen einen die Seitenwände der Anschlagschiene verbindenden, im Abstand vom Anschlag angeordneten Quersteg anschlägt. Der Anschlagnocken kann dabei an der dem Anschlag zugewandten Stirnseite des Raststücks angeordnet sein.

Um ein vollständiges Herausziehen beim Verschieben der Anschlagschiene zu erschweren, weist das Raststück gemäß einer weiteren bevorzugten Ausgestaltung der Erfindung einen im Bereich der Materialbrücken auf der Oberseite des Raststückbodens angeformten, beim Einrasten der Rastnocken in die einschubseitig ersten Rastvertiefungen der Anschlagschiene von innen her gegen eine einschubseitige Stirnseitenwand der Anschlagschiene anliegenden Anschlagnocken auf. Um die beiden auf dem Raststückboden angeformten Anschlagnocken beim vollständigen Herauszieher der Anschlagschiene nicht abzubrechen sind die einschubseitigen Stirnseiten der Anschlag nocken zweckmäßig angeschrägt.

Gemäß einer weiteren vorteilhaften Ausgestaltung der Erfindung wird die Anschlagschiene im Raststück nach oben hin durch mindestens zwei, im Bereich der Oberkanten der Raststückseitenwände paarweise einander gegenüberliegende, nach innen überstehende, in je eine abgesetzte Führungskante der Anschlagschiene eingreifende Führungsnocken gehalten und geführt. Zweckmäßig sind jeweils zwei im Abstand voneinander auf den Materialbrücken angeordnete Führungsnockenpaare vorgesehen.

Um ein Verhaken der Anschlagschiene in der Ausnehmung bzw. an der dem Raststück gegenüberliegenden Austrittsöffnung der Ausnehmung zu verhindern weist die Anschlagschiene zweckmäßig an ihrem dem Anschlag gegenüberliegenden Ende eine zur Stirnseite hin geneigte Schrägfläche auf.

Im folgenden wird die Erfindung anhand eines in der Zeichnung in schematischer Weise dargestellten Ausführungsbeispiels näher erläutert. Es zeigen
- Fig. 1: eine Draufsicht auf das Bodenteil eines Brieflochers mit Raststück und Anschlagschiene;
- Fig. 2: einen Längsschnitt durch das Bodenteil nach Fig. 1 mit eingeschobener Anschlagschiene;
- Fig. 3 a und b: eine Längsseitenansicht und eine Draufsicht der im Raststück verrasteten Anschlagschiene;
- Fig. 4 a bis c: eine Unterseiten-, Längsseiten- bzw. Oberseitenansicht der Anschlagschiene;
- Fig. 4 d: einen Querschnitt durch die Anschlagschiene entlang der Linie A-A der Fig. 1;
- Fig. 5 a bis c: eine Oberseiten-, Seiten- bzw. Unterseitenansicht des Raststücks;
- Fig. 5 d: einen Längsschnitt durch das Raststück.

Das in Fig. 1 und 2 dargestellte Brieflocherbodenteil 10 ist von unten her auf das Unterteil eines nicht dargestellten Brieflochers aufrastbar. Es bildet eine Schnitzelwanne 12 und dient mit seinem Boden 13 als rutschfeste Auflagefläche für den Brieflocher. In einer als Rechteckkanal 14 ausgebildeten Ausnehmung des Bodenteils 10 ist ein Raststück 16 unverschiebbar verankert. Im Raststück 16 ist eine Anschlagschiene 18 mit einem Anschlag 20 für das zu lochende Schriftgut verschiebbar und in mehreren unterschiedlichen Papierformaten entsprechenden Stellungen einrastbar angeordnet.

Der hintere die Schnitzelwanne 12 bildende Teil des Bodenteils 10 ist um eine Biegeachse 21 vom Locherunterteil abklappbar und weist zum Abklappen im Bereich der Biegeachse 21 unterbrochene Seitenwände 22',22'' auf. Im Bereich ihrer Hinterkante 23 ist die Schnitzelwanne 12 mit einem tastenförmig ausgestalteten Betätigungsorgan 24 versehen, das am Locherunterteil lösbar einrastbar ist. Zwei Sichtfenster 26 ermöglichen es, den Füllstand der Papierschnitzel in der Schnitzelwanne 12 von außen her zu überprüfen.

Der vordere Teil des Bodenteils 10 weist zwei zu seiner Vorderkante 28 parallele, im Abstand voneinander angeordnete Querwände 30,32 auf, die sowohl an den Seitenwandteilen 22'' als auch am Boden 13 angeformt und an ihren Ober- und Unterkanten durch Materialbrücken 36,38,40, 42,44 miteinander verbunden sind. Die Materialbrücken 36,38 zwischen den Oberkanten der Querwände 30,32 sind jeweils in Längsrichtung gegenüber den Materialbrücken 40,42,44 zwischen den Unterkanten der Querwände 30,32 versetzt angeordnet. Zwei weitere Materialbrücken 46 und 48 im Bereich der Seitenwandteile 22'' begrenzen zwei stirnseitige Öffnungen des von den Querwänden und den Materialbrücken gebildeten Rechteckkanals 14 nach oben hin. An den Außenflächen der Querwände 30,32 angeordnete Verstärkungsrippen 50 dienen der Aussteifung des Rechteckkanals 14.

Das im Rechteckkanal 14 verankerbare, in den in Fig. 5 a bis d dargestellte Raststück 16 weist einen U-förmigen Querschnitt auf und besteht im wesentlichen aus zwei Seitenwänden 52,54 sowie einem die Seitenwände 52,54 verbindenden Raststückboden 56. An seiner dem Anschlag 20 der Anschlagschiene 18 zugewandten äußeren Stirnseite ist das Raststück 16 mit zwei über die Außenflächen der Raststückseitenwände 52,54 überstehenden Schultern 60,62 und im Bereich der gegenüberliegenden inneren Stirnseite mit zwei über die Unterseite des Raststückbodens 56 überstehenden, eine Schrägfläche 64 und eine steile Rückflanke 66 aufweisenden Rastvorsprüngen 68 versehen. Das aus einem relativ harten Kunststoffmaterial, vorzugsweise aus Polyoxymethylen (POM), bestehende Raststück 16 kann zusammen mit der Anschlagschiene 18 in den Rechteckkanal 14 eingeführt und dort verankert werden. Nach der Montage liegen die Schultern 60,62 von außen her an den Seitenwänden 22'' des Bodenteils 10 an, während die Rückflanken 66 der Rastvorsprünge 68 die innere Kante der Materialbrücke 42 hintergreifen. Das Raststück 16 ist dadurch spielfrei im Rechteckkanal 14 verankert. Je ein im Bereich des Rastvorsprungs 68 über die Oberkante der Raststückseitenwände 52,54 überstehender Stütznocken 70 liegt gegen die Unterseite der Materialbrücke 36 an und biegt diese geringfügig nach oben. Durch die elastische Rückstellkraft der Materialbrücke 36 werden die Stütznocken 70 und damit auch die Rastvorsprünge 68 nach unten gepreßt und damit in ihrer Verankerung gehalten. Die Höhe der Rückflanken 66 der Rastvorsprünge 68 entspricht genau der Materialstärke der Materialbrücke 42, so daß die Rastvorsprünge 68 nach unten nicht über die Auflagefläche des Bodenteils 10 hinausragen.

Die in den Fig. 4 a bis d dargestellte Anschlagschiene 18 weist gleichfalls einen etwa U-förmigen Querschnitt auf und liegt mit den freien Kanten 72 ihrer Seitenwände 74,76 gegen den Raststückboden 56 und mit deren Außenflächen 78,80 gegen die Innenflächen der Raststückseitenwände 52,54 an. Nach oben wird die Anschlagschiene 18 durch zwei im Bereich der Oberkanten der Raststückseitenwände 52,54 im Abstand voneinander angeordnete Führungsnockenpaare 59,61, deren paarweise nach innen überstehende Nocken in abgesetzte Führungsnuten 58 der Anschlagschiene 18 eingreifen in ihrer Führung gehalten. Die Anschlagschiene 18 besteht aus einem weicheren Kunststoffmaterial als das Raststück 16, beispielsweise aus modifiziertem Polystyrol. Durch den Härteunterschied zwischen der Anschlagschiene 18 und dem Raststück 16 läßt sich der gegenseitige Abrieb reduzieren und damit die Lebensdauer beider Teile verlängern.

Zum Verrasten der Anschlagschiene 18 weist das Raststück 16 zwei an den Innenflächen seiner Seitenwände 52,54 angeformte Rastnocken 82,84 auf, die jeweils in eines der in vorgegebenen Abständen von außen her in die Seitenwände 74,76 der Anschlagschiene 18 eingeformten Rastvertiefungspaare 85a,85b,85c,85d,85e oder 85f eingreifen. Um eine stets gleichmäßige Verrastung zu gewährleisten sind die Seitenwände 52,54 des Raststücks 16 im Bereich der Rastnocken 82,84 durch zwei langgestreckte Durchbrüche 86,88 vom Raststückboden 56 getrennt, welche nach außen hin durch die bis zur Unterseite des Raststückbodens 56 verlängerten Innenflächen der Seitenwände 52,54 begrenzt sind. Die dabei innerhalb der Seitenwände gebildeten Materialbrücken 90,92 lassen sich federelastisch nach außen durchbiegen, sobald die Rastnocken 82,84 beim Verschieben der Anschlagschiene 18 aus einem der Rastvertiefungspaare 85a,85b,85c,85d,85e oder 85f herausgeschoben werden. Bei vorgegebenem Raststückmaterial kann durch die Länge der Durchbrüche 86,88 und durch die Höhe und die Wandstärke der Raststückseitenwände 52,54 die elastische Federkraft, mit der die aus den Rastvertiefungen herausgehobenen Rastnocken 82,84 beim Verschieben der Anschlagschiene 18 gegen deren Seitenwände 74,76 anliegen, eingestellt werden.

Um beim Verschieben der Anschlagschiene 18 ein Einklemmen der Finger zwischen dem Anschlag 20 und dem Locherunterteil zu verhindern ist auf der Oberseite des Raststückbodens 56 ein Anschlagnocken 94 angeformt, der beim Einrasten der Rastnocken 82,84 in das anschlagseitig erste Rastvertiefungspaar 85a von innen her gegen einen im Abstand vom Anschlag 20 angeordneten, die Seitenwände 74,76 der Anschlagschiene 18 verbindenden Quersteg 96 anschlägt (Fig. 2).

Ein weiterer, im Bereich der Rastnocken 82,84 nach oben über den Raststückboden 56 überstehender Anschlagnocken 98 liegt beim Einrasten der Rastnocken 82,84 in die einschubseitig ersten Rastvertiefungen 85f von innen her gegen eine einschubseitige Stirnseitenwand 100 der Anschlagschiene 18 an und sichert dadurch die Anschlagschiene 18 gegen vollständiges Herausziehen. Die Stirnseiten beider Anschlagnocken 94 und 98 sind angeschrägt, so daß sich bei Bedarf die Anschlagschiene 18 ohne Abbrechen der Anschlagnocken 94,98 entnehmen läßt. Beim Entnehmen der Anschlagschiene 18 gleitet die Stirnseitenwand 100 unter Anheben des einschubseitigen Anschlagschienenendes über die Schrägflächen der Anschlagnocken 98 bzw. 94 hinweg.

An ihrem dem Anschlag 20 gegenüberliegenden Ende weist die Anschlagschiene 18 eine zur Stirnseitenwand 100 hin geneigte Schrägfläche 102 auf, welche das Einführen der Anschlagschiene 18 in die austrittsseitige Öffnung des Rechteckkanals 14 erleichtert und verhindert, daß die Anschlagschiene 18 am Steg 48 anschlägt, nach oben gedrückt wird und sich zwischen dem Bodenteil 10 und dem Locherunterteil verhakt.

## Patentansprüche

1. Brieflocher mit einem als Schnitzelwanne ausgebildeten Bodenteil (10) aus biegsamem Kunststoffmaterial und einer gegenüber dem Bodenteil (10) verschiebbar angeordneten, einen stirnseitigen Anschlag (20) für das zu lochende Schriftgut aufweisenden, in unterschiedlichen Stellungen federnd verrastbaren Anschlagschiene (18), **dadurch** **gekennzeichnet,** daß die Anschlagschiene (18) in einem in eine Ausnehmung (14) des Bodenteils (10) einführbaren und in der Ausnehmung (14) unverschiebbar verankerbaren Raststück (16) geführt und in unterschiedlichen Stellungen mit dem Raststück (16) verrastbar ist.

2. Brieflocher nach Anspruch 1, **dadurch gekennzeich****net**, daß das Raststück (16) und die Anschlagschiene (18) aus unterschiedlich harten, gegenüber dem Kunststoffmaterial des Bodenteils (10) härteren Kunststoffmaterialien bestehen.

3. Brieflocher nach Anspruch 1 oder 2, **dadurch gekenn****zeichnet,** daß das Raststück (16) aus einem gegenüber dem Kunststoffmaterial der Anschlagschiene (18) härteren Kunststoffmaterial besteht.

4. Brieflocher nach einem der Ansprüche 1 bis 3, **dadurch gekennzeichnet,** daß das Raststück (16) aus Polyoxymethylen (POM) besteht.

5. Brieflocher nach einem der Ansprüche 1 bis 4, **da****durch gekennzeichnet,** daß die Anschlagschiene (18) aus modifiziertem Polystyrol besteht.

6. Brieflocher nach einem der Ansprüche 1 bis 5, **da****durch gekennzeichnet,** daß die im Raststück (16) verrastete, im Querschnitt U-förmige Anschlagschiene (18) mit den freien Kanten (72) ihrer Seitenwände (74,76) gegen den Boden (56) des im Querschnitt U-förmigen Raststücks (16) und mit den Außenflächen ihrer Seitenwände (74,76) gegen die Innenflächen der Raststückseitenwände (52,54) anliegt.

7. Brieflocher nach Anspruch 6, **dadurch gekennzeich****net,** daß die Seitenwände (52,54) des Raststücks (16) je eine quer zur Seitenwandfläche elastisch verformbare, durch einen langgestreckten Durchbruch (86,88) vom Boden (56) des Raststücks (16) getrennte Materialbrücke (90,92) mit einem auf der Innenfläche der Materialbrücke (90,92) angeformten Rastnocken (82, 84) aufweisen.

8. Brieflocher nach Anspruch 7, **dadurch gekennzeich****net,** daß der Durchbruch (86,88) nach außen hin durch die bis zur Unterseite des Raststückbodens (56) verlängerte Innenfläche der Seitenwand (52,54) begrenzt ist.

9. Brieflocher nach Anspruch 7 oder 8, **dadurch gekenn****zeichnet,** daß die Seitenwände (74,76) der Anschlagschiene (18) auf ihren Außenflächen Rastvertiefungen (85a,85b,85c,85d,85e,85f) für den Eingriff der auf den Materialbrücken (90,92) des Raststücks (16) angeformten Rastnocken (82,84) aufweisen.

10. Brieflocher nach einem der Ansprüche 6 bis 9, **ge****kennzeichnet durch** mindestens zwei, im Bereich der Oberkanten der Raststückseitenwände (52,54) paarweise einander gegenüberliegende, nach innen überstehende, in je eine abgesetzte Führungskante (58) der Anschlagschiene (18) eingreifende Führungsnocken (59,61).

11. Brieflocher nach einem der Ansprüche 6 bis 10, **da****durch gekennzeichnet,** daß das Raststück (16) an seiner dem Anschlag (20) der Anschlagschiene (18) zugewandten äußeren Stirnseite zwei über die Außenflächen der Raststückseitenwände (52,54) überstehende Schultern (60,62) aufweist.

12. Brieflocher nach einem der Ansprüche 6 bis 11, **ge****kennzeichnet durch** mindestens einen über die Unterseite des Raststückbodens (56) überstehenden, mit einer Schrägfläche (64) und einer steilen Rückflanke (66) versehenen Rastvorsprung (68).

13. Brieflocher nach Anspruch 12, **dadurch gekennzeich****net,** daß das im Bodenteil (10 ) verankerte Raststück (16) mit der Rückflanke (66) des Rastvorsprungs (68) gegen eine Aussparungskante im Bodenteil (10) und mit den Schultern (60,62) gegen eine Außenwand (22'') des Bodenteils (10) spielfrei anliegt.

14. Brieflocher nach Anspruch 12 oder 13, **gekennzeich****net durch** mindestens je einen im Bereich des Rastvorsprungs (68) über die Oberkante der Raststückseitenwände (52,54) überstehenden, bei verankertem Raststück (16) von unten gegen eine Materialbrücke (36) des Bodenteils (10) anliegenden Stütznocken (70).

15. Brieflocher nach einem der Ansprüche 6 bis 14, **da****durch gekennzeichnet,** daß die Seitenwände (74,76) der Anschlagschiene (18) anschlagseitig durch einen im Abstand vom Anschlag (20) angeordneten Quersteg (96) verbunden sind.

16. Brieflocher nach Anspruch 15, **gekennzeichnet durch** mindestens einen an der dem Anschlag (20) zugewandten Stirnseite des Raststücks (16) auf der Oberseite des Raststückbodens (56) angeformten, beim Einrasten der Rastnocken (82,84) in die anschlagseitig ersten Rastvertiefungen (85a) der Anschlagschiene (18) von innen her gegen den Quersteg (96) der Anschlagschiene (18) anliegenden Anschlagnocken (94).

17. Brieflocher nach einem der Ansprüche 6 bis 16, **da****durch gekennzeichnet,** daß die Seitenwände (74,76) der Anschlagschiene (18) an ihrem dem Anschlag (20) gegenüberliegenden Einschubende durch eine Stirnseitenwand (100) verbunden sind.

18. Brieflocher nach Anspruch 17, **gekennzeichnet durch** mindestens einen im Bereich der Rastnocken (82,84) auf der Oberseite des Raststückbodens (56) angeformten, beim Einrasten der Rastnocken (82,84) in die einschubseitig ersten Rastvertiefungen (85f) der Anschlagschiene (18) von innen her gegen die Stirnseitenwand (100) der Anschlagschiene (18) anliegenden Anschlagnocken (98).

19. Brieflocher nach einem der Ansprüche 16 bis 18, **dadurch gekennzeichnet,** daß die einschubseitigen Stirnseiten der Anschlagnocken (94,98) angeschrägt sind.

20. Brieflocher nach einem der Ansprüche 17 bis 19, **dadurch gekennzeichnet,** daß die Anschlagschiene (18) an ihrem dem Anschlag (20) gegenüberliegenden Ende eine zur Stirnseitenwand (100) hin geneigte Schrägfläche (102) aufweist.

## Claims

1. Paper punch comprising a bottom part (10̸) of flexible plastic material serving as a waste receptacle and a positioning rail (18), which is arranged to be displaceable relative to the bottom part (10̸) and which comprises an end stop (20̸) for the document to be punched and which is resiliently detented in various positions, **characterised in that** the positioning rail (18) is guided in a detent element (16), which is inserted into a cut-out (14) of the bottom part (10̸) and indisplaceably anchored in the cut-out (14), and is detentable with the detent element (16) in different positions.

2. Paper punch according to claim 1, **characterised in that** the detent element (16) and the positioning rail (18) are made of plastic materials of different hardness which are harder than the plastic material of the bottom part (10̸).

3. Paper punch according to claim 1 or 2, **characterised in that** the detent element (16) is made of a plastic material which is harder than that of the positioning rail (18).

4. Paper punch according to one of claims 1 to 3, **characterised in that** the detent element (16) is made of polyoxymethylene (POM).

5. Paper punch according to one of claims 1 to 4, **characterised in that** the positioning rail (18) is made of modified polystyrene.

6. Paper punch according to one of claims 1 to 5, **characterised in that** the U-shaped positioning rail (18), which is detented in the detent, element (16), abuts with the free edges (72) of its lateral walls (74, 76) against the bottom (56) of the cross-sectionally U-shaped detent element (16), and with the external surfaces of its lateral walls (74, 76) against the internal surfaces of the lateral walls (52, 54) of the detent element.

7. Paper punch according to claim 6, **characterised** **in that** that the lateral walls (52, 54) of the detent element (16) comprise a respective material bridge (90̸, 92), which is elastically deformable transversely to the surface of the lateral wall and separated from the bottom (56) of the detent element (16) by an elongated passage (86, 88), comprising a detent cam (82, 84) which is integrated witn the internal surface of the material bridge (90̸, 92).

8. Paper punch according to claim 7, **characterised** **in that** the passage (86, 88) is outwardly defined by the internal surface of the lateral wall (52, 54), which is extended to the bottom of the base of the detent element (56).

9. Paper punch according to claim 7 or 8, **characterised in that** the lateral walls (74, 76) of the positioning rail (18) have on their external surfaces detent grooves (85a, 85b, 85c, 85d, 85e, 85f) for engagement of the detent cams (82, 84) which are integrated on the material bridges (90̸, 92) of the detent element (16).

10. Paper punch according to one of claims 6 to 9, **characterised by** at least two guide cams (59, 61), which are positioned in pairs opposite each other in the area of the top edges of the lateral walls (52, 54) of the detent element and, protrude inwardly and engage a respective offset guide edge (58) of the positioning rail (18).

11. Paper punch according to one of claims 6 to 10̸, **characterised in that** the detent element (16) has at its external end which is facing towards the stop (20̸) of the positioning rail (18) two shoulders (60̸, 62) which protrude over the external surfaces of the lateral walls (52, 54) of the detent element.

12. Paper punch according to one of claims 6 to 11, **characterised by** at least one detent protrusion (68) which protrudes over the bottom side of the detent element bottom (56) and is provided with a slanted surface (64) and a steep rear flank (66).

13. Paper punch according to claim 12, **characterised** **in that** the detent element (16), which is anchored in the bottom part (10̸), abuts playfree with the rear flank (66) of the detent protrusion (68) against a cut-out edge in the bottom part (10̸), and with the shoulders (60̸), 62) against an external wall (22'') of the bottom part (10̸).

14. Paper punch acccrdina to claim 12 or 13, **characterised by** at least one respective support cam (70̸), which in the area of the detent protrusion (68) protrudes over the top edge of the lateral walls (52, 54) of the detent element and which, when the detent element (16) is anchored, abuts from underneath against a material bridge (36) of the bottom part (10̸).

15. Paper punch according to one of claims 6 to 14, **characterised in that** the lateral walls (74, 76) of the positioning rail (18) are at the abutment side connected by a transverse web (96) which is arranged at a distance from the stop (20̸).

16. Paper punch according to claim 15, **characterised by** at least one stop cam (94) which is integrated on the end of the detent element (16) which faces towards the stop (20̸) at the top of of the detent element bottom (56), and which abuts from the inside against the transverse web (96) of the positioning rail (18) when the detent cams (84, 94) engage the first detent grooves (85a) of the positioning rail, as seen in the direction of abutment.

17. Paper punch according to one of claims 6 to 16, **characterised in that** the lateral walls (74, 76) of the positioning rail (18) are connected at the insert end opposite the stop (20̸) by a lateral end wall (10̸0̸).

18. Paper punch according to claim 17, **characterised** **by** at least one stop cam (98), which is integrated in the area of the detent cams (82, 84) at the top of the detent element bottom (56), and which abuts from the inside against the lateral end wall (10̸0̸) of the positioning rail (18) when the detent cams (82, 84) engage the first detent grooves (85f) of the positioning rail (18), as seen in the direction of insertion.

19. Paper punch according to one or claims 16 to 18, **characterised in that** the ends of the detent cams (94, 98) on the side of insertion are slanted.

20. Paper punch according to one of claims 17 to 19, **characterised in that** the positioning rail (18) comprises at its end opposite the stop (20̸) a slanted surface (10̸2) which is slanted towards the lateral end wall (10̸0̸).

## Revendications

1. Perforateur comportant une partie fond formant bac à déchets (10) en plastique flexible et une réglette de butée (18) montée mobile par rapport à cette partie fond (10), présentant une butée frontale (20) pour les documents à perforer et pouvant être encliquetée élastiquement dans différentes positions, caractérisé par le fait que la réglette de butée (18) est guidée dans une pièce d'encliquetage (16) pouvant être introduite dans un évidement (14) de la partie fond (10) et être ancrée de manière fixe dans cet évidement (14) et peut être encliquetée dans différentes positions avec cette pièce d'encliquetage (16).

2. Perforateur selon la revendication 1, caractérisé par le fait que la pièce d'encliquetage (16) et la réglette de butée (18) sont en plastiques de duretés différentes et plus durs que le plastique de la partie fond (10).

3. Perforateur selon l'une des revendications 1 et 2, caractérisé par le fait que la pièce d'encliquetage (16) est en plastique plus dur que celui de la réglette de butée (18).

4. Perforateur selon l'une des revendications 1 à 3, caractérisé par le fait que la pièce d'encliquetage (16) est en polyoxyméthylène (POM).

5. Perforateur selon l'une des revendications 1 à 4, caractérisé par le fait que la réglette de butée (18) est en polystyrène modifié.

6. Perforateur selon l'une des revendications 1 à 5, caractérisé par le fait que la réglette de butée (18), à section en U, encliquetée dans la pièce d'encliquetage (16), s'appuie, par les bords libres (72) de ses parois latérales (74, 76), contre le fond (56) de la pièce d'encliquetage (16), à section en U, et, par les faces extérieures de ses parois latérales (74, 76), contre les faces intérieures des parois latérales (52, 54) de la pièce d'encliquetage.

7. Perforateur selon la revendication 6, caractérisé par le fait que les parois latérales (52, 54) de la pièce d'encliquetage (16) présentent chacune un pont de matière (90, 92) déformable élastiquement perpendiculairement à la surface de la paroi latérale, séparé du fond (56) de la pièce d'encliquetage (16) par un trou allongé (86, 88) et sur la face intérieure duquel est fait un ergot d'encliquetage (82, 84).

8. Perforateur selon la revendication 7, caractérisé par le fait que le trou (86, 88) est limité vers l'extérieur par la face intérieure, prolongée jusqu'à la face inférieure du fond (56) de la pièce d'encliquetage, de la paroi latérale (52, 54).

9. Perforateur selon l'une des revendications 7 et 8, caractérisé par le fait que les parois latérales (74, 76) de la réglette de butée (18) présentent sur leurs faces extérieures des creux d'encliquetage (85a, 85b, 85c, 85d, 85e, 85f) pour l'engagement des ergots d'encliquetage (82, 84) faits sur les ponts de matière (90, 92) de la pièce d'encliquetage (16).

10. Perforateur selon l'une des revendications 6 à 9, caractérisé par au moins deux ergots de guidage (59, 61) opposés deux à deux dans la zone des bords supérieurs des parois latérales (52, 54) de la pièce d'encliquetage, saillant vers l'intérieur et s'engageant chacun dans un bord de guidage en décrochement (58) de la réglette de butée (18).

11. Perforateur selon l'une des revendications 6 à 10, caractérisé par le fait que la pièce d'encliquetage (16) présente sur son côté frontal extérieur dirigé vers la butée (20) de la réglette de butée (18) deux épaulements (60, 62) saillant des faces extérieures des parois latérales (52, 54) de la pièce d'encliquetage.

12. Perforateur selon l'une des revendications 6 à 11, caractérisé par au moins une saillie d'encliquetage (68) saillant de la face inférieure du fond (56) de la pièce d'encliquetage et pourvue d'une surface inclinée (64) et d'un flanc arrière raide (66).

13. Perforateur selon la revendication 13, caractérisé par le fait que la pièce d'encliquetage (16) ancrée dans la partie fond (10) s'appuie sans jeu, par le flanc arrière (66) de la saillie d'encliquetage (68), contre un bord d'évidement de la partie fond (10) et, par les épaulements (60, 62), contre une paroi extérieure (22'') de la partie fond (10).

14. Perforateur selon l'une des revendications 12 et 13, caractérisé par au moins un ergot d'appui (70) saillant du bord supérieur de chacune des parois latérales (52, 54) de la pièce d'encliquetage dans la zone de la saillie d'encliquetage (68) et s'appuyant d'en bas, lorsque la pièce d'encliquetage (16) est ancrée, contre un pont de matière (36) de la partie fond (10).

15. Perforateur selon l'une des revendications 6 à 14, caractérisé par le fait que les parois latérales (74, 76) de la réglette de butée (18) sont réunies côté butée par une traverse (96) placée à une certaine distance de la butée (20).

16. Perforateur selon la revendication 15, caractérisé par au moins un ergot de butée (94) fait sur la face supérieure du fond (56) de la pièce d'encliquetage (16) sur le côté frontal de cette dernière dirigé vers la butée (20) et s'appuyant de l'intérieur, lors de l'encliquetage des ergots d'encliquetage (82, 84) dans les premiers creux d'encliquetage côté butée (85a) de la réglette de butée (18), contre la traverse (96) de cette dernière.

17. Perforateur selon l'une des revendications 6 à 16, caractérisé par le fait que les parois latérales (74, 76) de la réglette de butée (18) sont réunies à leur extrémité d'introduction opposée à la butée (20) par une paroi frontale (100).

18. Perforateur selon la revendication 17, caractérisé par au moins un ergot de butée (98) fait sur la face supérieure du fond (56) de la pièce d'encliquetage dans la zone des ergots d'encliquetage (82, 84) et s'appuyant de l'intérieur, lors de l'encliquetage des ergots d'encliquetage (82, 84) dans les premiers creux d'encliquetage côté introduction. (85f) de la réglette de butée (18), contre la paroi frontale (100) de cette dernière.

19. Perforateur selon l'une des revendications 16 à 18, caractérisé par le fait que les côtés frontaux côté introduction des ergots de butée (94, 98) sont en biseau.

20. Perforateur selon l'une des revendications 17 à 19, caractérisé par le fait que la réglette de butée (18) présente à son extrémité opposée à la butée (20) une surface (102) inclinée vers la paroi frontale (100).
